# EUROPÄISCHE PATENTSCHRIFT

(11) **EP 2 057 371 B1**
(45) Veröffentlichungstag und Bekanntmachung des Hinweises auf die Patenterteilung: **07.03.2018**
(21) Anmeldenummer: 08759635.9
(22) Anmeldetag: 15.05.2008
(51) Int. Cl.: F02M 37/04

(54) **KRAFTSTOFFPUMPE**
FUEL PUMP
POMPE D'ALIMENTATION EN CARBURANT

(30) Priorität: 01.06.2007 DE 102007025510
(43) Veröffentlichungstag der Anmeldung: 13.05.2009
(73) Patentinhaber: Continental Automotive GmbH, 30165 Hannover (DE)
(72) Erfinder: FISCHER, Matthias, 37296 Datterode (DE); SCHMIDT, Christoph, 36199 Rotenburg (DE)
(86) Internationale Anmeldenummer: PCT/EP2008/055973
(87) Internationale Veröffentlichungsnummer: WO 2008/145536

(56) Entgegenhaltungen:
- EP-A- 0 563 957
- EP-A- 0 609 877
- EP-A- 0 690 233
- JP-A- 2005 036 692
- US-A- 5 797 722
- US-B1- 6 328 528

## Beschreibung

Die Erfindung betrifft eine Kraftstoffpumpe zur Förderung von Kraftstoff mit einem Gehäuseteil zur Lagerung einer Pumpenstufe und/oder eines Elektromotors zum Antrieb der Pumpenstufe und mit einem in dem Gehäuseteil befestigten Einsatz, wobei das Gehäuseteil aus oberflächenbehandeltem Metall gefertigt ist.

Eine Kraftstoffpumpe gemäß dem Stand der Technik ist aus EP 0 563 957 A1 bekannt.

Ferner, Wasserpumpen mit einem Einsatz, der als Lagerbuchse für der Antriebswelle ausgebildet ist, wobei der Einsatz als Phenoharz gefertigt ist, sind aus US 5 797 722 A1 und JP 2005 036 692 A bekannt. Solche Kraftstoffpumpen werden in heutigen Kraftfahrzeugen häufig eingesetzt und sind aus der Praxis zur Förderung von Kraftstoff aus einem Kraftstoffbehälter zu einer Brennkraftmaschine des Kraftfahrzeuges bekannt. Bei den bekannten Kraftstoffpumpen werden meist die Einsätze aus Kohle oder Graphit gefertigt. Zur Fertigung der Kraftstoffpumpen wird zunächst das Gehäuseteil bearbeitet und mittels elektrischen Stroms oberflächenbehandelt. Nach der Oberflächenbehandlung werden ein oder mehrere Einsätze in dem Gehäuseteil befestigt und die gesamte Baugruppe nachbearbeitet. Hierdurch wird sichergestellt, dass die Einsätze weder mitbeschichtet noch durch aggressive Medien oder elektrischen Strom in einem Bad zur Oberflächenbehandlung beschädigt werden. Insbesondere hat sich herausgestellt, dass insbesondere kohlenstoffhaltige Einsätze in einem Eloxalprozess zerstört werden. Die Montage des Einsatzes nach der Oberflächenbehandlung des Gehäuseteils führt jedoch zu einer sehr aufwändigen Fertigung der Kraftstoffpumpe. Zudem führt die Oberflächenbehandlung des Gehäuseteils zu Toleranzen, was beispielsweise für ein Einpressen des Einsatzes in das Gehäuseteil sehr störend ist. Häufig macht diese Oberflächenbehandlung auch eine Nachbehandlung von Passungen erforderlich.
Der Erfindung liegt das Problem zugrunde, eine Kraftstoffpumpe der eingangs genannten Art so weiterzubilden, dass sie besonders kostengünstig zu fertigen ist.

Dieses Problem wird erfindungsgemäß dadurch gelöst, dass der Einsatz eine Oberfläche aus einem elektrisch nicht leitenden Material aufweist. Erfindungsgemäß ist der Einsatz bereits vor der Oberflächenbehandlung in dem Gehäuseteil befestigt werden. Da der Einsatz eine Oberfläche aus elektrisch nicht leitendem Material aufweist, führt die Oberflächenbehandlung nicht zu einer Beschädigung oder Beschichtung des Einsatzes. Damit entfällt bei der Herstellung der erfindungsgemäßen Kraftstoffpumpe die aufwändige Montage des Einsatzes nach der Oberflächenbehandlung des Gehäuseteils. Erfindungsgemäß ermöglicht es die Paarung der Werkstoffe des Gehäuseteils und des Einsatzes, dass eine Baugruppe aus mehreren Werkstoffen der Oberflächenbehandlung zugeführt wird und nur gewünschte Bauteile behandelt werden. Der Einsatz wird nicht behandelt und beeinträchtigt auch nicht die Oberflächenbehandlung des Gehäuseteils. Die Fertigung der erfindungsgemäßen Kraftstoffpumpe gestaltet sich daher besonders kostengünstig.

Der Einsatz könnte beispielsweise eine Beschichtung aus einem elektrisch nicht leitenden Material aufweisen. Zur weiteren Verringerung des Fertigungsaufwandes der erfindungsgemäßen Kraftstoffpumpe trägt es jedoch bei, wenn der Einsatz vollständig aus elektrisch nicht leitendem Material gefertigt ist.
Der Einsatz lässt sich gemäß einer anderen vorteilhaften Weiterbildung der Erfindung besonders kostengünstig fertigen, wenn zumindest die Oberfläche des Einsatzes aus Phenolharz oder elektrisch nicht leitendem Kunststoff gefertigt ist. Hierbei hat sich gezeigt, dass insbesondere Phenolharz ausreichend chemische Stabilität gegenüber den Kraftstoffen und eine hohe Festigkeit im Betrieb der erfindungsgemäßen Kraftstoffpumpe besitzt.

Zur weiteren Verringerung der Fertigungskosten der erfindungsgemäßen Kraftstoffpumpe trägt es bei, wenn das Gehäuseteil aus eloxiertem Leichtmetall gefertigt ist.

Die erfindungsgemäße Kraftstoffpumpe weist bei besonders geringen Fertigungskosten besonders geringe Fertigungstoleranzen auf, wenn der Einsatz als Lagerbuchse für eine Welle zum Antrieb der Pumpenstufe ausgebildet ist. Dank der Erfindung weist die Lagerung der Welle besonders geringe Toleranzen auf, da eine Beeinträchtigung der Lagerbuchse bei der Oberflächenbehandlung des Gehäuseteils zuverlässig vermieden wird. Zudem wird eine Beeinträchtigung des Sitzes der Lagerbuchse bei der Oberflächenbehandlung vermieden, da die Lagerbuchse vor der Oberflächenbehandlung an dem Gehäuseteil befestigt wird. Die geringen Fertigungstoleranzen bei der Lagerung der Welle führen zu geringem Verschleiß und einer hohen Laufruhe.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: schematisch einen Teilschnitt durch eine erfindungsgemäße Kraftstoffpumpe,
- Fig. 2: stark vergrößert ein Gehäuseteil der erfindungsgemäßen Kraftstoffpumpe in einer Schnittdarstellung.

Figur 1 zeigt eine Kraftstoffpumpe mit einer von einem Elektromotor 1 angetriebenen Pumpenstufe 2. Die Kraftstoffpumpe hat einen an der Pumpenstufe 2 angeordneten Einlass 3 und einen an der der Pumpenstufe 2 abgewandten Seite des Elektromotors 1 angeordneten Auslassstutzen 4. Über den Einlass 3 der Pumpenstufe 2 angesaugter Kraftstoff wird über einen Auslass 5 der Pumpenstufe 2 durch den Elektromotor 1 zu dem Auslassstutzen 4 gefördert. An dem Auslassstutzen 4 lässt sich eine nicht dargestellte, zu einer Brennkraftmaschine führende Vorlaufleitung anschließen. Die Pumpenstufe 2 hat ein auf einer Welle 6 des Elektromotors 1 befestigtes Laufrad 7 und ist als Seitenkanalpumpe ausgebildet. Das Laufrad 7 ist drehbar zwischen zwei Gehäuseteilen 8, 9 der Pumpenstufe 2 gehalten. Zur Lagerung der Welle 6 ist in einem der Gehäuseteile 9 ein Einsatz 10 als Lagerbuchse befestigt. Eines der Gehäuseteile 8 weist den Einlass 3 auf, während das andere der Gehäuseteile 9 den Auslass 5 hat. Das Laufrad 7 und die Gehäuseteile 8, 9 weisen von dem Einlass 3 zu dem Auslass 5 führende Förderkammern 11 auf. Die Kraftstoffpumpe hat einen Mantel 12 aus Metall, welcher die Gehäuseteile 8, 9 gegeneinander vorspannt.

Figur 2 zeigt stark vergrößert das den Einsatz 10 aufweisende Gehäuseteil 9 der Kraftstoffpumpe aus Figur 1. Das Gehäuseteil 9 ist aus Leichtmetall gefertigt und weist eine Beschichtung 13 auf. Der Einsatz 10 ist in eine Bohrung 14 des Gehäuseteils 8 eingepresst und aus Phenolharz gefertigt. Die Beschichtung 13 wurde mit einer Oberflächenbehandlung, beispielsweise im Eloxalverfahren, auf das Gehäuseteil 9 aufgebracht, nachdem der Einsatz 10 in die Bohrung 14 eingepresst wurde. Da Phenolharz ein elektrisch nicht leitendes Material ist, wurde der Einsatz 10 bei der Oberflächenbehandlung nicht beschichtet. Ebenfalls wurde der Einsatz 10 nicht durch die Oberflächenbehandlung beschädigt, so dass die aus dem beschichteten Leichtmetall und dem Einsatz 10 aus Phenolharz gebildete Baugruppe ohne weitere Nachbehandlung bereit zur Montage in der in Figur 1 dargestellten Kraftstoffpumpe ist.

## Patentansprüche

1. Kraftstoffpumpe zur Förderung von Kraftstoff mit einem Gehäuseteil zur Aufnahme einer Pumpenstufe und eines Elektromotors zum Antrieb der Pumpenstufe und mit einem in dem Gehäuseteil befestigten Einsatz, der als Lagerbuchse für eine Welle des Elektromotors zum Antrieb der Pumpenstufe ausgebildet ist, wobei das Gehäuseteil aus oberflächenbehandeltem Metall gefertigt ist, **dadurch gekennzeichnet, dass** der Einsatz (10) eine Oberfläche aus einem elektrisch nicht leitenden Material aufweist, wobei der Einsatz (10) vor einer Aufbringung einer Beschichtung (13) auf das Gehäuseteil (9) mittels einer Oberflächenbehandlung in eine Bohrung (14) des Gehäuseteils (9) eingepresst ist, sodass nach der Aufbringung der Beschichtung (13) auf das Gehäuseteil (9) eine Wandung des Gehäuseteils (9) die Beschichtung (13) aufweist und der Einsatz (10) sowie ein die Bohrung (14) begrenzender Teil der Wandung des Gehäuseteils (9) beschichtungsfrei ausgebildet sind.

2. Kraftstoffpumpe nach Anspruch 1, **dadurch gekennzeichnet, dass** der Einsatz (10) vollständig aus elektrisch nicht leitendem Material gefertigt ist.

3. Kraftstoffpumpe nach Anspruch 1 oder 2, **dadurch gekennzeichnet, dass** zumindest die Oberfläche des Einsatzes (10) aus Phenolharz oder elektrisch nicht leitendem Kunststoff gefertigt ist.

4. Kraftstoffpumpe nach einem der vorhergehenden Ansprüchen, **dadurch gekennzeichnet, dass** das Gehäuseteil (8) aus eloxiertem Leichtmetall gefertigt sind.

## Claims

1. Fuel pump for delivering fuel, having a housing part for accommodating a pump stage and an electric motor for driving the pump stage and having an insert fastened in the housing part, which insert is formed as a bearing bush for a shaft of the electric motor for driving the pump stage, the housing part being produced from surface-treated metal, **characterized in that** the insert (10) has a surface of an electrically nonconductive material, wherein, before an application of a coating (13) to the housing part (9) by means of a surface treatment, the insert (10) is press-fitted into a bore (14) of the housing part (9), so that, after the application of the coating (13) to the housing part (9), a wall of the housing part (9) has the coating (13) and the insert (10) and a part of the wall of the housing part (9) that delimits the bore (14) are formed without any coating.

2. Fuel pump according to Claim 1, **characterized in that** the insert (10) is produced completely from electrically nonconductive material.

3. Fuel pump according to Claim 1 or 2, **characterized in that** at least the surface of the insert (10) is produced from phenolic resin or electrically nonconductive plastic.

4. Fuel pump according to one of the preceding claims, **characterized in that** the housing part (8) is produced from anodized lightweight metal.

## Revendications

1. Pompe à carburant pour refouler du carburant, comprenant une partie de boîtier pour recevoir un étage de pompe et un moteur électrique pour l'entraînement de l'étage de pompe, et comprenant un insert fixé dans la partie de boîtier, lequel est réalisé sous forme de douille-palier pour un arbre du moteur électrique afin d'entraîner l'étage de pompe, la partie de boîtier étant fabriquée en métal ayant subi un traitement de surface, **caractérisée en ce que** l'insert (10) présente une surface constituée d'un matériau non conducteur électrique, l'insert (10) étant enfoncé dans un alésage (14) de la partie de boîtier (9) avant une application d'un revêtement (13) sur la partie de boîtier (9) au moyen d'un traitement de surface, de telle sorte qu'après l'application du revêtement (13) sur la partie de boîtier (9), une paroi de la partie de boîtier (9) présente le revêtement (13), et l'insert (10) ainsi qu'une partie de la paroi de la partie de boîtier (9) limitant l'alésage (13) sont réalisés sans revêtement.

2. Pompe à carburant selon la revendication 1, **caractérisée en ce que** l'insert (10) est fabriqué entièrement en matériau non conducteur électrique.

3. Pompe à carburant selon la revendication 1 ou 2, **caractérisée en ce qu'**au moins la surface de l'insert (10) est fabriquée en résine phénolique ou en plastique non conducteur électrique.

4. Pompe à carburant selon l'une quelconque des revendications précédentes, **caractérisée en ce que** la partie de boîtier (8) est fabriquée en métal léger anodisé.
